# EUROPÄISCHE PATENTSCHRIFT

(11) **EP 0 547 535 B1**
(45) Veröffentlichungstag und Bekanntmachung des Hinweises auf die Patenterteilung: **07.02.1996**
(21) Anmeldenummer: 92121220.5
(22) Anmeldetag: 12.12.1992
(51) Int. Cl.: F04D 29/42

(54) **Radialgebläse zum Fördern eines brennbaren Gasgemisches**
Radial fan for the delivery of a combustible gas mixture
Soufflante radiale pour le refoulement d'un mélange gazeux combustible

(30) Priorität: 14.12.1991 DE 4141360
(43) Veröffentlichungstag der Anmeldung: 23.06.1993
(73) Patentinhaber: Alcatel SEL Aktiengesellschaft, D-70435 Stuttgart (DE); Joh. Vaillant GmbH u. Co., D-42810 Remscheid (DE)
(72) Erfinder: Hopfensperger, Reinhold, W-8311 Dietelskirchen (DE); Tungl, Rudolf, W-8300 Ergolding (DE); Goebel, Peter, W-5632 Wermelskirchen (DE)
(74) Vertreter: Pohl, Herbert, Dipl.-Ing

(56) Entgegenhaltungen:
- EP-A- 0 410 271
- FR-A- 863 235
- FR-A- 2 529 264
- US-A- 3 434 653

## Beschreibung

Die Erfindung betrifft ein Radialgebläse mit einem Gehäuse mit spiralförmiger Innenkontur und einem geschlossenen Gebläserad mit rückwärts gekrümmten Schaufeln, dessen Druchmesser sehr viel größer als seine Strömungsaustrittsbreite ist.

Ein solches Radialgebläse ist bekannt (EP-A-410 271). Im Zusammenhang mit dem bekannten Radialgebläse ist erwähnt, daß es sich bei dem zu fördernden Medium um ein brennbares Gasgemisch handeln kann. In einem solchen Anwendungsfall wird das brennbare Gasgemisch dem Radialgebläse beispielsweise über eine Rohrleitung, einen sogenannten Ansaugkrümmer, zugeführt.

Es ist eine Pumpe bekannt (FR-A-2 529 264), welche einen im Pumpengehäuse integrierten Ansaugkanal enthält, der zunächst tangential und dann axial verläuft.

Das der Erfindung zugrunde liegende technische Problem besteht darin, einen Ansaugkrümmer mit folgenden Eigenschaften zu schaffen:

1. Er soll gasdicht sein.
2. Er soll in einfacher Weise als Gußteil hergestellt werden können.
3. Er soll strömungsgünstig ausgebildet sein, damit durch Vorsprünge, Kanten oder dgl. keine Geräusche entstehen.

Dieses technische Problem wurde durch die Schaffung eines aus einem Stück bestehenden Teils, welches das topfförmige Gehäuse, einen Rohrbogen, ein zylindrisches Rohr und ein Verbindungsteil umfaßt, wobei ein Einsatzstück aus Kunststoff derart in dem Verbindungsteil eingesetzt ist, daß es einen Teil des Rohrbogens darstellt erfindungsgemäß gelöst.

Eine solche aus einem einstückig mit dem Gehäuse verbundenen Ansaugkrümmer bestehende Anrodnung ist konstruktionsbedingt gasdicht, so daß sich aufwendige Abdichtungsanordnungen erübrigen. Diese Anordnung weist eine Gestalt auf, welche die Herstellung als Gußteil in einer mehrteiligen Gußform erlaubt. Außerdem gestattet sie die Verwendung von glatten, stetig verlaufenden Flächen für die Führung der Strömung, so daß keine Ursachen für das Entstehen von Geräuschen vorhanden sind.

Vorteilhafte Einzelheiten der Erfindung sind in den Ansprüchen 2 und 3 enthalten. Sie ist nachstehend anhand eines in den Figuren 1 und 2 gezeigten Ausführungsbeispieles erläutert. Es zeigen:
- Fig. 1: ein mit den erfindungsgemäßen Merkmalen versehenes Radialgebläse - teilweise im Längsschnitt - und
- Fig. 2: die Draufsicht auf die Rückseite des Radialgebläses gemäß Fig. 1.

In Fig. 1 ist der Teil des Radialgebläses gezeigt, soweit er für die Beschreibung der Erfindung von Bedeutung ist. Es ist eine einstückige Anordnung zu erkennen, welche sich aus dem flachen topfförmigen Gehäuse 1, dem zylindrischen Rohr 2 und dem Rohrbogen 3 zusammensetzt. Das Rohr 2 und der Rohrbogen 3 bilden einen Teil des Ansaugkrümmers. Wie Fig. 1 verdeutlicht, fehlt bei der vorstehend erwähnten Anordnung der innere Rohrbogen. Er ist - wie bei gemeinsamer Betrachtung von Fig. 1 und Fig. 2 deutlich wird - durch das Verbindungsteil 4 ersetzt. In der zum Gehäuse 1 hin gerichteten Öffnung des Rohrbogens 3 ist das Einsatzstück 5 befestigt, welches aus der Einströmdüse 6 und dem einstückig mit diesem verbundenen Ergänzungsstück 7 besteht. Das Einsatzstück 5 besteht aus Kunststoff. Das Ergänzungsstück 7 füllt das Verbindungsteil 4 aus und vervollständigt den Rohrbogen 3.

In Fig. 1 ist auch die Lage des Gebläserades 8 im Gehäuse 1 verdeutlicht, dessen Nabe 9 an der Antriebswelle eines - nicht gezeigten - Elektromotors befestigt ist. Der Elektromotor selbst ist an einem - gleichfalls nicht gezeigten - Deckel befestigt, mit dem die - in Fig. 1 links angeordnete - Rückseite des Gehäuses 1 verschlossen ist. Das Einsatzstück 5 ist an seinem unteren Ende, wie aus Fig. 2 zu erkennen, mittels Schwalbenschwanzführungen 10 in dem kastenförmigen Teil 4 gehalten.

Im Betriebszustand des in den Figuren 1 und 2 gezeigten Radialgebläses mit Ansaugkrümmer wird das brennbare Gasgemisch über das zylindrische Rohr 2 zugeführt und aus der Öffnung 11 in dem Anschlußstutzen 12 wieder ausgeblasen.

## Patentansprüche

1. Radialgebläse mit einem Gehäuse mit spiralförmiger Innenkontur und einem geschlossenen Gebläserad mit rückwärts gekrümmten Schaufeln, dessen Durchmesser sehr viel größer als seine Strömungsaustrittsbreite ist, **gekennzeichnet** durch
ein aus einem Stück bestehendes Teil, welches das topfförmige Gehäuse (1), einen Rohrbogen (3), ein zylindrisches Rohr (2) und ein Verbindungsteil (4) umfaßt, wobei ein Einsatzstück (5) aus Kunststoff derart in dem Verbindungsteil (4) eingesetzt ist, daß es einen Teil des Rohrbogens (3) darstellt.

2. Radialgebläse nach Anspruch 1, dadurch gekennzeichnet, daß das Einsatzstück (5) aus einer kreisförmigen, am Ende des Rohrbogens (3) befestigten, in die Ansaugöffnung des Gebläserades hineinragenden Einströmdüse (6) besteht, mit der einstückig ein das Verbindungsteil (4) ausfüllende und den Rohrbogen vervollständigende Ergänzungsstück (7) verbunden ist.

3. Radialgebläse nach den Ansprüchen 1 und 2, dadurch gekennzeichnet, daß das Einsatzstück (5) im Boden des Verbindungsteils (4) durch wenigstens eine Führung (10) gehalten ist.

## Claims

1. A centrifugal fan with a casing having a spiral-shaped inner contour and a closed, backward bladed impeller, the diameter of the impeller being substantially greater than its outlet width,
**characterized by** a part of one-piece construction comprising the pot-shaped casing (1), a pipe bend (3), a cylindrical pipe (2), and a connecting part (4), with an insert (5) of plastic fitted in the connecting part (4) such that it represents a part of the pipe bend (3).

2. A centrifugal fan as claimed in claim 1, characterized in that the insert (5) consists of an annular inlet nozzle (6) mounted at the end of the pipe bend (3) and projecting into the inlet opening of the impeller and having a supplementary part (7) formed integrally therewith which fills the connecting part (4) and completes the pipe bend.

3. A centrifugal fan as claimed in claims 1 and 2, characterized in that the insert (5) is held in the bottom of the connecting part (4) by at least one guide (10).

## Revendications

1. Ventilateur radial comportant un boîtier à contour intérieur hélicoïdal et une roue de ventilateur fermée à aubes recourbées vers l'arrière, dont le diamètre est très largement supérieur à sa largeur d'entrée de l'écoulement, caractérisé par
un élément composé d'une pièce, qui comprend le boîtier en forme de pot (1), un coude de tuyau (3), un tuyau cylindrique (2) et un élément de raccord (4), une pièce intermédiaire (5) en matière plastique étant insérée dans l'élément de raccord (4) de façon à ce qu'elle représente un élément du coude de tuyau (3).

2. Ventilateur radial selon la revendication 1, caractérisé en ce que la pièce intermédiaire (5) consiste en une buse d'admission (6) de forme cylindrique, fixée à l'extrémité du coude de tuyau (3) et pénétrant à l'intérieur de l'ouverture d'aspiration de la roue de ventilateur, et à laquelle est reliée d'une seule pièce une pièce complémentaire (7) remplissant l'élément de raccord (4) et complétant le coude de tuyau.

3. Ventilateur radial selon les revendications 1 et 2, caractérisé en ce que la pièce intermédiaire (5) est maintenue au fond de l'élément de raccord (4) par au moins un guide (10).
